# FASCICULE DE BREVET EUROPEEN

(11) **EP 3 521 945 B1**
(45) Date de publication et mention de la délivrance du brevet: **07.04.2021**
(21) Numéro de dépôt: 18155191.2
(22) Date de dépôt: 05.02.2018
(51) Int. Cl.: G04D 3/00, A44C 27/00, G04B 19/12, G04B 45/00

(54) **CADRAN POUR PIÈCE D'HORLOGERIE ET SON PROCÉDÉ DE FABRICATION**
ZIFFERBLATT FÜR UHRWERK, UND SEIN HERSTELLUNGSVERFAHREN
DIAL FOR TIMEPIECE AND METHOD FOR MANUFACTURING SAME

(43) Date de publication de la demande: 07.08.2019
(73) Titulaire: Montres Rado S.A., 2543 Lengnau (CH)
(72) Inventeur: EL KADIRI, Hakim, 2072 Saint-Blaise (CH); FROELICHER, Thomas, 2525 Le Landeron (CH)
(74) Mandataire: ICB SA

(56) Documents cités:
- EP-A1- 3 195 755
- CH-A2- 708 838
- CH-A5- 697 210

## Description

### Domaine de l'invention

L'invention se rapporte à un cadran pour pièce d'horlogerie comprenant un support et une feuille de nacre, la feuille de nacre présentant une face avant et une face arrière en regard dudit support et sur laquelle un motif a été imprimé. L'invention se rapporte également à un procédé de fabrication d'un tel cadran, ainsi qu'à une pièce d'horlogerie comprenant un tel cadran.

### Arrière-plan de l'invention

Un tel cadran est par exemple décrit dans le brevet CH 697 210. Dans ce document, le motif est formé par des éléments lumineux phosphorescents, fluorescents ou luminescents afin de former une image visible dans l'obscurité mais invisible en condition d'illumination normale. Pour ce faire, les éléments lumineux peuvent être appliqués sur la face arrière de la nacre ou sur le substrat ou être déposés dans des cavités borgnes creusées dans la nacre ou dans le substrat. L'épaisseur recommandée pour la feuille de nacre est de 0.4 mm. Cette épaisseur est nécessaire pour permettre de creuser les cavités borgnes. En outre, la feuille de nacre doit avoir une épaisseur suffisante pour que la couche de pigments phosphorescents n'apparaisse pas par transparence au travers de la nacre à la lumière du jour, en condition d'illumination normale. Cette épaisseur de nacre confère au cadran une épaisseur importante de sorte qu'il n'est pas possible de réaliser des cadrans ultra minces pour la fabrication de montres ultra fines.

### Résumé de l'invention

Le but de la présente invention est de pallier les inconvénients cités précédemment en proposant un cadran en nacre et son procédé de fabrication permettant de réaliser un cadran ultra mince et une pièce d'horlogerie, notamment une montre, ultra fine, comprenant un tel cadran, sans nuire à l'aspect caractéristique de la nacre.

A cet effet, l'invention se rapporte à un cadran pour pièce d'horlogerie comprenant un support et une feuille de nacre, la feuille de nacre présentant une face avant et une face arrière en regard dudit support et sur laquelle un motif a été imprimé.

Selon l'invention, la feuille de nacre présente une épaisseur comprise entre 50 µm et 300 µm pour que le motif imprimé sur la face arrière de la feuille de nacre apparaisse par transparence au travers de la nacre dans des conditions normales d'illumination.

Ainsi, on obtient un cadran en nacre décorée d'un motif ultra mince tout en préservant le caractère irisé de la nacre et l'aspect lisse de la nacre en face avant, visible par un utilisateur.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une vue de dessus d'un cadran selon l'invention ; et
- la figure 2 est une vue en coupe selon l'axe AA de la figure 1.

### Description détaillée des modes de réalisation préférés

En référence à la figure 1, le cadran 1 pour pièce d'horlogerie comprend un support 2 et une feuille de nacre 3.

De préférence, le support 2 est métallique. Il est par exemple réalisé dans une feuille de laiton.

La feuille de nacre présente une face avant 3a, correspondant au côté visible par l'utilisateur, et une face arrière 3b, positionnée en regard du support 2 et sur laquelle un motif 4 a été imprimé.

Une bague métallique 6, de préférence en laiton, est prévue sur le bord périphérique de la feuille de nacre 3 pour définir les contours du cadran 1. Cette bague métallique 6 peut présenter par exemple une épaisseur de l'ordre de 700 µm à 900 µm, par exemple 800 µm.

Conformément à la présente invention, la feuille de nacre présente une épaisseur comprise entre 50 µm et 300 µm pour que le motif imprimé sur la face arrière de la nacre apparaisse par transparence au travers de la nacre dans des conditions normales d'illumination, notamment en lumière rasante. De préférence, la feuille de nacre présente une épaisseur comprise entre 50 µm et 250 µm, de préférence entre 100 µm et 200 µm, de préférence entre 120 µm et 180 µm, plus préférentiellement entre 130 µm et 170 µm, et encore plus préférentiellement entre 140 µm et 160 µm. Par exemple, l'épaisseur de la feuille de nacre est d'environ 150 µm. Une telle épaisseur de la feuille de nacre est un compromis trouvé par la déposante permettant d'une part de conserver la transparence nécessaire pour que le motif imprimé sur la face arrière de la nacre apparaisse par transparence au travers de la nacre dans des conditions normales d'illumination, et d'autre part d'éviter de casser la feuille de nacre, notamment lors de l'impression du motif, en raison d'une trop grande fragilité.

D'une manière avantageuse, le support métallique 2 peut présenter par exemple une épaisseur de l'ordre de 200 µm à 250 µm, de sorte que le cadran présente par exemple une épaisseur totale ultra mince de 350 µm à 400 µm.

Le motif imprimé 4 peut être tout type de motif. De préférence, le motif imprimé est constitué par un ensemble de traits de différentes largeurs, permettant de créer l'apparence d'une structure. Par exemple, le motif peut représenter les nervures et la structure d'une feuille.

De préférence, la nacre utilisée est de la nacre naturelle.

D'une manière avantageuse, la nacre peut être colorée.

Le procédé de fabrication d'un tel cadran comprend les étapes de :
a) se munir d'un support 2, de préférence métallique, en laiton par exemple
b) se munir d'une feuille de nacre 3 présentant une épaisseur comprise entre 50 µm et 300 µm, de préférence entre 50 µm et 250 µm, de préférence entre 100 µm et 200 µm, de préférence comprise entre 120 µm et 180 µm, plus préférentiellement entre 130 µm et 170 µm, et encore plus préférentiellement entre 140 µm et 160 µm
c) imprimer un motif 4 sur la face arrière 3b de la feuille de nacre
d) assembler la feuille de nacre 3 imprimée obtenue à l'étape c) sur le support 2, et l'épaisseur selon l'étape b) étant choisie pour que le motif puisse apparaître par transparence au travers de la nacre dans des conditions normales d'illumination.

Le procédé comprend également une étape pour assembler la bague métallique 6 sur le bord périphérique de la feuille de nacre 3.

Aux étapes a) et b), le support 2, la feuille de nacre 3 et la bague 6 sont découpés et préparés pour présenter la forme et les dimensions souhaitées du cadran, ainsi que les épaisseurs conformément à l'invention. On réalise également dans le support 2 et la feuille de nacre 3 les orifices 8 pour le passage de l'axe de l'aiguillage.

Conformément à l'étape c), on imprime un motif 4 sur la face arrière 3b de la feuille de nacre au moyen d'une encre déposée selon une méthode choisie parmi le groupe comprenant la sérigraphie, la photolithographie, et l'impression jet d'encre. La sérigraphie est particulièrement préférée.

D'une manière avantageuse, l'épaisseur de la couche d'encre déposée est comprise entre 10 µm et 40 µm, de préférence entre 20 µm et 30 µm. L'encre utilisée est standard.

De préférence, le procédé d'impression est mis en œuvre pour imprimer un motif constitué par un ensemble de traits de différentes largeurs afin de créer l'apparence d'une structure.

En outre, le procédé de l'invention peut comprendre une étape e) de mise à la teinte de la nacre avant l'étape c) d'impression du motif.

Une fois la feuille de nacre 3 imprimée obtenue à l'étape c) et la bague 6 assemblée sur le support 2 pour former le cadran 1, la face avant 3a de la feuille de nacre peut être polie pour obtenir une face avant d'aspect lisse. La feuille de nacre 3 est ensuite protégée par un verre saphir (non représenté). Des index ou autres éléments décoratifs peuvent être déposés sur le verre saphir ou sur la feuille de nacre 3.

La présente invention concerne également une pièce d'horlogerie comprenant un cadran tel que décrit ci-dessus. L'invention permet d'obtenir un cadre ultra mince, en nacre décorée d'un motif, tout en préservant le caractère irisé de la nacre et l'aspect lisse de la nacre en face avant. Par transparence au travers de la nacre, le motif apparait plus discret, plus fin et plus élégant. L'invention permet d'obtenir également une pièce d'horlogerie, et notamment une montre, ultra fine, du fait de l'utilisation d'un cadran ultra mince.

## Revendications

1. Cadran (1) pour pièce d'horlogerie comprenant un support (2) et une feuille de nacre (3), la feuille de nacre (3) présentant une face avant (3a) et une face arrière (3b) en regard dudit support (2) et sur laquelle un motif (4) a été imprimé, **caractérisé en ce que** la feuille de nacre (3) présente une épaisseur comprise entre 50 µm et 300 µm pour que le motif (4) imprimé sur la face arrière (3b) de la feuille de nacre (3) apparaisse par transparence au travers de la nacre dans des conditions normales d'illumination.

2. Cadran selon la revendication 1, **caractérisé en ce que** la feuille de nacre (3) présente une épaisseur comprise entre 50 µm et 250 µm, de préférence entre 100 µm et 200 µm, de préférence entre 120 µm et 180 µm, de préférence entre 130 µm et 170 µm, et plus préférentiellement entre 140 µm et 160 µm.

3. Cadran selon l'une des revendications précédentes, **caractérisé en ce que** la nacre est colorée.

4. Cadran selon l'une des revendications précédentes, **caractérisé en ce que** le motif imprimé (4) est constitué par un ensemble de traits de différentes largeurs.

5. Cadran selon l'une des revendications précédentes, **caractérisé en ce que** le support (2) est métallique.

6. Procédé de fabrication d'un cadran (1) pour pièce d'horlogerie comprenant un support (2) et une feuille de nacre (3) selon l'une des revendications 1 à 5, **caractérisé en ce qu'**il comprend les étapes de :
a) se munir d'un support (2)
b) se munir d'une feuille de nacre (3) présentant une épaisseur comprise entre 50 µm et 300 µm
c) imprimer un motif (4) sur la face arrière (3b) de la feuille de nacre (3)
d) assembler la feuille de nacre (3) imprimée obtenue à l'étape c) sur le support (2), et l'épaisseur selon l'étape b) étant choisie pour que le motif puisse apparaître par transparence au travers de la nacre dans des conditions normales d'illumination.

7. Procédé selon la revendication 6, **caractérisé en ce que** la feuille de nacre (3) présente une épaisseur comprise entre 50 µm et 250 µm, de préférence entre 100 µm et 200 µm, de préférence entre 120 µm et 180 µm, de préférence entre 130 µm et 170 µm, et plus préférentiellement entre 140 µm et 160 µm.

8. Procédé selon l'une des revendications 6 à 7, **caractérisé en ce qu'**il comprend en outre une étape e) de mise à la teinte de la nacre avant l'étape c) d'impression du motif.

9. Procédé selon l'une des revendications 6 à 8, **caractérisé en ce que** l'étape c) d'impression du motif (4) est réalisée au moyen d'une encre déposée selon une méthode choisie parmi le groupe comprenant la sérigraphie, la photolithographie, et l'impression jet d'encre.

10. Procédé selon la revendication 9, **caractérisé en ce que** l'encre est déposée selon une couche d'épaisseur comprise entre 10 µm et 40 µm, de préférence entre 20 µm et 30 µm.

11. Procédé selon l'une des revendications 6 à 10, **caractérisé en ce que** le motif imprimé (4) est constitué par un ensemble de traits de différentes largeurs.

12. Procédé selon l'une des revendications précédentes, **caractérisé en ce que** le support (2) est métallique.

13. Pièce d'horlogerie comprenant un cadran selon l'une des revendications 1 à 5.

## Patentansprüche

1. Zifferblatt (1) für ein Uhrmachereiteil, umfassend einen Support (2) und eine Perlmuttfolie (3), wobei die Perlmuttfolie (3) eine vordere Stirnfläche (3a) und eine hintere Stirnfläche (3b) gegenüber dem Support (2) aufweist, und auf der ein Motiv (4) aufgedruckt worden ist, **dadurch gekennzeichnet, dass** die Perlmuttfolie (3) eine Dicke aufweist, die zwischen 50 um und 300 µm enthalten ist, damit das auf der hinteren Stirnfläche (3b) der Perlmuttfolie (3) aufgedruckte Motiv (4) unter normalen Beleuchtungsbedingungen durch das Perlmutt hindurch durchscheinend erscheint.

2. Zifferblatt nach Anspruch 1, **dadurch gekennzeichnet, dass** die Perlmuttfolie (3) eine Dicke aufweist, die zwischen 50 µm und 250 µm, vorzugsweise zwischen 100 µm und 200 µm, vorzugsweise zwischen 120 µm und 180 µm, vorzugsweise zwischen 130 µm und 170 µm und bevorzugter zwischen 140 µm und 160 µm enthalten ist.

3. Zifferblatt nach einem der vorstehenden Ansprüche, **dadurch gekennzeichnet, dass** das Perlmutt gefärbt ist.

4. Zifferblatt nach einem der vorstehenden Ansprüche, **dadurch gekennzeichnet, dass** das aufgedruckte Motiv (4) aus einer Reihe von Strichen mit unterschiedlicher Breite gebildet ist.

5. Zifferblatt nach einem der vorstehenden Ansprüche, **dadurch gekennzeichnet, dass** der Support (2) metallisch ist.

6. Verfahren zur Herstellung eines Zifferblattes (1) für ein Uhrmachereiteil, umfassend einen Support (2) und eine Perlmuttfolie (3) nach einem der Ansprüche 1 bis 5, **dadurch gekennzeichnet, dass** es die folgenden Schritte umfasst:
a) Bereitstellen eines Supports (2)
b) Bereitstellen einer Perlmuttfolie (3), die eine Dicke aufweist, die zwischen 50 µm und 300 µm enthalten ist
c) Aufdrucken eines Motivs (4) auf die hintere Stirnfläche (3b) der Perlmuttfolie (3)
d) Zusammensetzen der in Schritt c) erhaltenen bedruckten Perlmuttfolie (3) auf dem Support (2), und wobei die Dicke gemäß Schritt b) ausgewählt ist, damit das Motiv unter normalen Beleuchtungsbedingungen durch das Perlmutt hindurch durchscheinend erscheinen kann.

7. Verfahren nach Anspruch 6, **dadurch gekennzeichnet, dass** die Perlmuttfolie (3) eine Dicke aufweist, die zwischen 50 µm und 250 µm, vorzugsweise zwischen 100 µm und 200 µm, vorzugsweise zwischen 120 µm und 180 µm, vorzugsweise zwischen 130 µm und 170 µm und bevorzugter zwischen 140 µm und 160 µm enthalten ist.

8. Verfahren nach einem der Ansprüche 6 bis 7, **dadurch gekennzeichnet, dass** es weiter einen Schritt e) des Einfärbens des Perlmutts vor dem Schritt c) des Aufdruckens des Motivs umfasst.

9. Verfahren nach einem der Ansprüche 6 bis 8, **dadurch gekennzeichnet, dass** der Schritt c) zum Aufdrucken des Motivs (4) mithilfe von einer Tinte durchgeführt wird, die gemäß einem Verfahren aufgetragen wird, das aus der Gruppe ausgewählt wird, die Siebdruck, Fotolithografie und Tintenstrahldruck umfasst.

10. Verfahren nach Anspruch 9, **dadurch gekennzeichnet, dass** die Tinte entsprechend einer Dickenschicht aufgetragen wird, die zwischen 10 µm und 40 µm, vorzugsweise zwischen 20 µm und 30 µm enthalten ist.

11. Verfahren nach einem der Ansprüche 6 bis 10, **dadurch gekennzeichnet, dass** das aufgedruckte Motiv (4) durch eine Reihe von Strichen mit unterschiedlicher Breite gebildet ist.

12. Verfahren nach einem der vorstehenden Ansprüche, **dadurch gekennzeichnet, dass** der Support (2) metallisch ist.

13. Uhrmachereiteil, ein Zifferblatt nach einem der Ansprüche 1 bis 5 umfassend.

## Claims

1. Dial (1) for a timepiece comprising a support (2) and a mother-of-pearl sheet (3), the mother-of-pearl sheet (3) having a front face (3a) and a rear face (3b) facing said support (2) and on which a pattern (4) has been printed, **characterized in that** the mother-of-pearl sheet (3) has a thickness of between 50 µm and 300 µm so that the pattern (4) printed on the rear face (3b) of the mother-of-pearl sheet (3) appears transparently through the mother-of-pearl under normal conditions of illumination.

2. Dial according to claim 1, **characterized in that** the mother-of-pearl sheet (3) has a thickness comprised between 50 µm and 250 µm, preferably between 100 µm and 200 µm, preferably between 120 µm and 180 µm, preferably between 130 µm and 170 µm, and more preferably between 140 µm and 160 µm.

3. Dial according to any of the preceding claims, **characterized in that** the mother-of-pearl is coloured.

4. Dial according to any of the preceding claims, **characterized in that** the printed pattern (4) is formed by a set of lines of different widths.

5. Dial according to any of the preceding claims, **characterized in that** the support (2) is metallic.

6. Method for manufacturing a dial (1) for a timepiece comprising a support (2) and a mother-of-pearl sheet (3) according to any of claims 1 to 5, **characterized in that** the method includes the steps of:
a) providing a support (2)
b) providing a mother-of-pearl sheet (3) having a thickness comprised between 50 µm and 300 µm
c) printing a pattern (4) on the rear face (3b) of the mother-of-pearl sheet (3)
d) assembling the printed mother-of-pearl sheet (3) obtained in step c) on the support (2), and the thickness according to the step b) being chosen so that the pattern (4) can appear by transparency through the mother-of-pearl under normal conditions of illumination.

7. Method according to claim 6, **characterized in that** the mother-of-pearl sheet (3) has a thickness comprised between 50 µm and 250 µm, preferably between 100 µm and 200 µm, preferably between 120 µm and 180 µm, preferably between 130 µm and 170 µm, and more preferably between 140 µm and 160 µm.

8. Method according to any of claims 6 to 7, **characterized in that** the method also includes a step e) of tinting the mother-of-pearl before step c) of printing the pattern.

9. Method according to any of claims 6 to 8, **characterized in that** step c) of printing the pattern (4) is achieved using an ink deposited in accordance with a method chosen from the group comprising silk screen printing, photolithography, and inkjet printing.

10. Method according to claim 9, **characterized in that** the ink is deposited in a layer with a thickness comprised between 10 µm and 40 µm, preferably between 10 µm and 30 µm.

11. Method according to any of claims 6 to 10, **characterized in that** the printed pattern (4) is formed by a set of lines of different widths.

12. Method according to any of the preceding claims, **characterized in that** the support (2) is metallic.

13. Timepiece comprising a dial according to any of claims 1 to 5.
